# EUROPÄISCHE PATENTSCHRIFT

(11) **EP 2 683 452 B1**
(45) Veröffentlichungstag und Bekanntmachung des Hinweises auf die Patenterteilung: **19.06.2019**
(21) Anmeldenummer: 12709550.3
(22) Anmeldetag: 07.03.2012
(51) Int. Cl.: E04B 5/04, E04B 2/18, E04B 2/02

(54) **MODULARISIERTES FORMELEMENT UND BAUKASTENSYSTEM ZUR HERSTELLUNG VON BAUWERKEN AUS EINER MEHRZAHL VON MODULARISIERTEN FORMELEMENTEN**
A MODULAR SHAPED ELEMENT AND A MODULAR CONSTRUCTION SYSTEM FOR THE CONSTRUCTION OF BUILDINGS FROM A PLURALITY OF MODULAR SHAPED ELEMENTS
UN ÉLÉMENT MODULAIRE ET UN SYSTÈME MODULAIRE POUR LA CONSTRUCTION DES BÂTIMENTS D'UNE PLURALITÉ D'ÉLÉMENTS MODULAIRES

(30) Priorität: 07.03.2011 DE 102011005187
(43) Veröffentlichungstag der Anmeldung: 15.01.2014
(73) Patentinhaber: Polycare Research Technology GmbH & Co. KG, 98559 Gehlberg (DE)
(72) Erfinder: PLÖTNER, Gunther, 99310 Arnstadt (DE)
(74) Vertreter: Liedtke, Markus
(86) Internationale Anmeldenummer: PCT/EP2012/053859
(87) Internationale Veröffentlichungsnummer: WO 2012/120021

(56) Entgegenhaltungen:
- CH-A- 272 176
- DE-A1- 19 903 287
- DE-U- 1 896 425
- FR-A- 964 856
- US-A1- 2004 221 538
- US-A1- 2009 313 923
- US-A1- 2010 223 876

## Beschreibung

Die Erfindung betrifft ein modularisiertes Formelement zur Herstellung von Bauwerken gemäß dem Oberbegriff des Anspruchs 1. Weiterhin betrifft die Erfindung ein Baukastensystem zur Herstellung von Bauwerken aus einer Mehrzahl von modularisierten Formelementen gemäss dem Anspruch 2.

Im Stand der Technik sind abschnittsweise korrespondierend zueinander ausgeformte Formsteine zur Herstellung von Gebäuden bekannt.

Die DE 92 08 274 U1 beschreibt ein plattenförmiges Bauelement aus einem Kunstharz enthaltenden Werkstoff, das als Wand-, Dach- oder Türelement für Gebäude, Container, Behälter, Schränke u. dgl. ausgebildet ist, wobei das Bauelement aus einem Werkstoff besteht, bei dem in einer Kunstharzmatrix ein Granulat von festen Körnern unterschiedlichen Durchmessers angeordnet ist.

Die DE 20 2008 013 245 U1 beschreibt Montageplatten, welche als korrosionsbeständige Oberflächenverkleidung ausgebildet sind und rundum eine Steckverbindung (Steg/Falz) aufweisen.

Die FR 2 367 161 A1 beschreibt ein Baukastensystem zur Einfriedung von Grundstücken.

Die DE 295 01 240 U1 beschreibt einen Baukasten, insbesondere zur Nachbildung der Dresdner Frauenkirche.

Die DE 826 501 B beschreibt einen Baustein beliebiger Größe und innerer Ausbildung für verschiedene Zwecke, welcher an einer Steinseite eine schwalbenschwanzförmige Nut aufweist, während die dieser Steinseite gegenüberliegende Seite eine der Nut entsprechend ausgebildete Feder trägt, die mit der Nut parallel läuft.

Die DE 17 08 765 B beschreibt einen Hohlblockstein mit parallel zur Steinaußenseite verlaufenden, durch Zwischenwände getrennten, an der Oberseite geschlossenen Luftkammern und von einer Lagerfläche zur anderen durchgehenden, gleichfalls wandparallel verlaufenden, durch Querstege getrennten Kammern zur Aufnahme eines wärme- und schalldämmenden Isolierstoffes, wobei die Isolierkammern an den Stirnseiten des Steines offen sind, zwecks Bildung gemeinsamer Hohlräume mit benachbarten Steinen im Verband, und die Zwischenwände der außenliegenden Luftkammern zu den Stegen der Isolierkammern versetzt angeordnet sind.

Die DE 295 16 947 U1 beschreibt ein vorgefertigtes Bauelement für ein Gebäude mit Flächenheizungs- und/oder Kühlsystem, mit einem einteiligen Baustein und mehreren an mindestens einer der Seiten des Bausteins vorgesehenen Halterungsvorrichtungen zum klemmenden Halten von Heiz- und/oder Kühlmedium führenden Rohren wobei die Halterungsvorrichtungen einstückig mit dem Baustein ausgebildet sind.

Die DE 42 14 120 A1 beschreibt einen Mauerstein aus bekannten Baustoffen, wie gebrannter Ton (Ziegel), Gasbeton, Kalksandstein, Beton etc., wobei der Mauerstein entsprechend der Beschreibung ein asymmetrisch platziertes, großformatiges Loch (Löcher) mit Frontperforation aufweist, dass dieser spezielle Mauerstein unter Einhaltung von Normmaßen im Verband (verzahnt) gemauert werden kann und wobei der eigentliche Zweck dadurch erreicht wird, dass nach Fertigstellung einer geschosshohen Mauer, die im Verband gemauert werden konnte, im Bedarfsfall die Möglichkeit besteht, nach dem Entfernen (Herausschlagen) der Front-Steindeckel einen exakt vertikalen (senkrechten) und geschosshohen Wandschlitz für den Einbau von haustechnischen (HT) Leitungen zu erhalten.

Die DE 71 05 682 U beschreibt einen Formkörper für Bauzwecke, der im wesentlichen Quaderform besitzt, vorzugsweise aus Steinmaterial, wobei an einer Seite des Formkörpers eine sich über die gesamte Höhe des Formkörpers erstreckende Aussparung angebracht ist, so dass sich eine Vertiefung ergibt, in welcher Bauelemente Platz finden können.

Die DE 29 821 887 U1 beschreibt einen Hintermauerstein für zweischaliges Mauerwerk, das aus einem Hintermauerwerk und einem Vormauerwerk aufgebaut ist, wobei eine Seite des Hintermauersteines als die dem Vormauerwerk nach dem Vermauern zugewandte Seite vorgesehen ist, wobei zur direkten Aufnahme von Mauerankern, mit deren Hilfe das Vormauerwerk mit dem Hintermauerwerk verbindbar ist, in der dem Vormauerwerk nach dem Vermauern zugewandten Seite des Hintermauersteines eine geradlinige durchgehende Nut ausgespart ist, deren in Längsrichtung der Nut verlaufende Öffnung sich verjüngt, wodurch im Nutgrund zur Aufnahme der Maueranker ein breiterer Bereich und im Bereich der Nutöffnung zum Sichern der Anker ein schmälerer Bereich ausgebildet ist.

Die DE 28 33 962 A1 beschreibt einen Lochbaustein mit drei Kammern, sowie mit Schlitz und Zapfen.

Die DE 200 00 821 U1 beschreibt einen Mauerstein, insbesondere Trockenmauerstein aus Beton, Naturstein, Kunststoff oder dergleichen geeignetem Material, mit einer als Sichtfläche versehenen Bruchfläche, insbesondere für offene oder geschlossene Wandaufbauten, Einfriedungen, Stützwand oder Böschungsschutz, wobei die im Verbund übereinander angeordneten und flächig aufeinander liegenden Seiten der Mauersteine mit Nut und Feder dergestalt ausgebildet sind, dass eine erste Fläche eine Nut und eine gegenüberliegende zweite Fläche eine Feder in einstückiger Bauweise aufweisen.

Die US 2004/0221538 A1 beschreibt aus einem Polymerbeton gegossene wasserfeste Bausteine zur Herstellung von Bauwerken.

Die US 2010/0223876 A1 beschreibt über eine Nut-Feder-Verbindung verbindbare hohle Bausteine aus Polypropylen.

Der Erfindung liegt die Aufgabe zu Grunde, ein gegenüber dem Stand der Technik verbessertes und insbesondere flexibler nutzbares und kostengünstigeres modularisiertes Formelement zur Herstellung von Bauwerken und ein verbessertes Baukastensystem zur Herstellung von Bauwerken aus einer Mehrzahl von modularisierten Formelementen anzugeben.

Die Aufgabe wird hinsichtlich des modularisierten Formelements erfindungsgemäß durch die im Anspruch 1 angegebenen Merkmale gelöst. Hinsichtlich des Baukastensystems wird die Aufgabe durch die im Anspruch 2 angegebenen Merkmale gelöst.

In der erfindungsgemäßen Ausführungsform sind an einem flächig als statische Leiste ausgeformten Formelement oberseitig korrespondierend zu den Befestigungsmitteln ausgebildete Aussparungen angeordnet, wobei jeweils vier Aussparungen kreuzförmig angeordnet sind und im Zentrum einer solchen sternförmigen Anordnung jeweils eine Gewindehülse angeordnet ist. Dabei sind in Querrichtung der statischen Leiste die sternförmigen Anordnungen zweireihig angeordnet und in Längsrichtung ist eine Vielzahl sternförmiger Anordnungen in gleichmäßigem Abstand nebeneinander angeordnet.

In Längsrichtung sind zwei parallel angeordnete, durchgängige Nuten in der statischen Leiste ausgeformt und beidseitig der Nuten sind Aussparungen angeordnet. Dabei können die durchgängigen Nuten benachbart angeordneter statischer Leisten eine das Bauwerk umlaufende Nut ausbilden, in welche beispielsweise ein entsprechender Bandstahl als Ringanker einbringbar ist.

Beim Baukastensystem zur Herstellung von Bauwerken aus einer Mehrzahl von modularisierten Formelementen ist eine Mehrzahl von gleich und/oder unterschiedlich ausgeformten Formelementen form- und/oder kraftschlüssig und reversibel entsprechend eines Verlegeplans zu einem mehrfach auf- und abbaubaren Bauwerk, welches als Unterkunft und/oder Haus ausgebildet ist, zusammensetzbar, wobei die Stoßkanten von übereinander angeordneten Reihen von modularisierten Formelementen versetzt zueinander angeordnet sind, wobei zumindest eines der Formelemente als flächig ausgeformte statische Leiste ausgebildet ist.

Somit sind auf einfache Weise mittels einer Mehrzahl modularisierter Formelemente beliebig ausgeformte Bauwerke herstellbar, welche resultierend aus der form- und/oder kraftschlüssigen Verbindung zwischen den benachbart angeordneten modularisierten Formelementen schnell und unkompliziert mehrfach auf- und abgebaut werden können. Besonders vorteilhafterweise ist eine einfache und unkomplizierte Aufbaubarkeit auch von ungelernten Personen ermöglicht, da keinerlei Werkzeug oder technische Hilfsmittel notwendig sind.

Ein solches Bauwerk kann dabei insbesondere als Gartenlaube, Ferienbungalow oder Garage ausgebildet sein.

Vorteilhafte Ausgestaltungen der Erfindung sind Gegenstand der Unteransprüche. Beim modularisierten Formelement zur Herstellung von Bauwerken ist das Formelement aus Polymerbeton gegossen. Ein solches modularisiertes Formelement aus Polymerbeton ist preisgünstig direkt vor Ort produzierbar, da als Hauptzuschlagsstoff oder Füllmaterial herkömmliches Abraum- und/oder Recyclingmaterial, insbesondere Wüstensand, verwendbar ist. Besonders vorteilhafterweise erfolgt ein Abbinden des Polymerbetongemischs innerhalb eines sehr kurzen Zeitraums von beispielweise 60 Minuten, so dass das modularisierte Formelement nach einer kurzen Aushärtezeit belastet werden kann, wodurch eine besonders schnelle und flexible Bauweise ermöglicht ist.

Vorteilhafterweise weisen modularisierte Formelemente aus Polymerbeton eine besonders hohe Beständigkeit gegen hohe Temperaturen, Temperaturschwankungen, Feuchtigkeit und Schädlings- oder Ungezieferbefall auf. Weiterhin sind modularisierte Formelemente aus Polymerbeton resistent gegen Chemikalien, insbesondere gegen salzhaltige oder saure Umgebungsluft oder Niederschlag, und verwitterungsbeständig. Dadurch tritt keinerlei Stabilitätsverlust an den modularisierten Formelementen auf und die bei herkömmlichen Bauelementen notwendigen periodischen Sanierungsmaßnahmen sind vermieden.

Zumindest eine Außenfläche der modularisierten Formelemente ist betriebsfertig ausgeformt oder versiegelt, wobei eine Oberflächenqualität der einer herkömmlichen Wandfliese entspricht.

Das herzustellende Bauwerk ist als mehrfach auf- und abbaubare Unterkunft und/oder Haus ausgebildet.

An einer ersten Stirnseite des modularisierten Formelements ist eine Feder und an einer zweiten Stirnseite des modularisierten Formelements ist eine korrespondierend zur Feder ausgeformte Nut angeordnet, so dass stirnseitig aneinander angeordnete modularisierte Formelemente form- und/oder kraftschlüssig ineinandergreifen. Dadurch ist vorteilhafterweise eine Aneinanderreihung einer beliebigen Anzahl von modularisierten Formelementen unter Ausbildung eines Form- und/oder Kraftschlusses zwischen den benachbart angeordneten modularisierten Formelementen ermöglicht.

An einer Oberseite des modularisierten Formelements ist zumindest eine pyramidenstumpfartige Ausformung angeordnet, wobei eine Höhe der pyramidenstumpfartigen Ausformung variabel ist und an einer Unterseite des modularisierten Formelements zumindest eine Aussparung angeordnet ist, welche zumindest abschnittsweise derart korrespondierend zur pyramidenstumpfartigen Ausformung an der Oberseite des modularisierten Formelements ausgebildet ist, dass übereinander angeordnete modularisierte Formelemente form- und kraftschlüssig ineinandergreifen. Somit kann eine Anzahl der pyramidenstumpfartigen Ausformungen auf der Oberseite des modularisierten Formelements an die Länge des modularisierten Formelementes angepasst werden.

Besonders vorteilhafterweise kann die Höhe der pyramidenstumpfartigen Ausformungen derart variiert werden, dass modularisierte Formelemente, welche mittels eines Bindemittels übereinander angeordnet werden, eine verringerte Höhe der pyramidenstumpfartigen Ausformungen aufweisen, während modularisierte Formelemente, welche ohne Bindemittel, also durch alleinigen Kraft- und/oder Formschluss, übereinander angeordnet werden, eine vergrößerte Höhe der pyramidenstumpfartigen Ausformungen aufweisen, so dass die Stabilität der Steckverbindungen zwischen den modularisierten Formelementen erhöht ist.

Ein Innenraum des modularisierten Formelements ist bevorzugt hohl ausgebildet und/oder mit einem aufgeschäumten Material ausgefüllt. Bei einem hohl ausgebildeten Innenraum ermöglicht eine Luftschicht im Innenraum des modularisierten Formelements eine Wärmedämmung. Besonders vorteilhafterweise kann durch den Innenraum des modularisierten Formelements ein flüssiges oder gasförmiges Medium geleitet werden, welches als thermischer Energieträger dient und das modularisierte Formelement wärmt oder kühlt. Durch das Einbringen eines aufgeschäumten und somit besonders gut wärmedämmenden Materials kann auf einfache Weise ein Wärmedämmwert des modularisierten Formelements weiter verbessert werden.

In einer Ausführungsform weist eine Unterseite des modularisierten Formelements eine ebene Grundfläche auf. Dadurch kann das modularisierte Formelement auf ebene Flächen und Untergründe aufgebracht werden, wobei eine besonders gleichmäßige Kraftverteilung und -einleitung auf oder in den Untergrund erfolgt. Vorteilhafterweise ist ein Innenraum des modularisierten Formelements in Richtung des Untergrunds abgedichtet.

Am oder im modularisierten Formelement sind bevorzugt Aussparungen und/oder Aufnahmen für Ver- und/oder Entsorgungsleitungen, Heiz- und/oder Kühlvorrichtungen, Be- und Entlüftungsvorrichtungen, für Innenwände und/oder Dachelemente angeordnet oder integriert. Somit können die in einem herkömmlichen Gebäude benötigten technischen Einrichtungen verdeckt im modularisierten Formelement geführt oder installiert werden.

In einer vorteilhaften Ausführungsform ist im Innenraum des modularisierten Formelements ein in Längsrichtung des modularisierten Formelements verlaufender Mittelsteg ausgebildet, so dass der Innenraum des modularisierten Formelements in zwei separate Kammern unterteilt ist. Dadurch ist ein durchgängiges, jeweils über eine gesamte Wandfläche verlaufendes, Zweikammernsystem gebildet, mittels dessen die Wandfläche kühlbar oder beheizbar ist.

An einem flächig ausgeformten Formelement sind randseitig Verbindungsabschnitte angeordnet, mittels derer benachbart angeordnete flächig ausgeformte Formelemente formschlüssig gekoppelt werden können, wobei an einer Unterseite des flächig ausgeformten Formelements Ausformungen angeordnet sind, welche zumindest abschnittsweise derart korrespondierend zu pyramidenstumpfartigen Ausformungen der modularisierten Formelemente ausgeformt sind, dass das flächig ausgeformte Formelement und das modularisierte Formelement formschlüssig ineinandergreifen. Somit ist eine wasserdichte Verbindung einer Mehrzahl flächig ausgeformter Formelemente untereinander ermöglicht, welche vorzugsweise eine Dachfläche ausbilden, welche mittels der unterseitig angeformten Ausformungen formschlüssig auf Wände aus modularisierten Formelementen mit pyramidenstumpfartigen Ausformungen aufsetzbar ist.

In einer alternativen Ausführungsvariante ist das modularisierte Formelement durch zwei quaderförmige Grundkörpern mit gleichen Abmaßen gebildet, welche in Draufsicht einen rechteckigen Querschnitt aufweisen, im Inneren jeweils hohl ausgebildet und an ihren Längsseiten aneinander angeordnet sind, wobei ihre Oberseiten und Unterseiten bündig miteinander abschließen und derart ober- und unterseitig ebene Flächen ausbilden. Dabei sind die Grundkörper in Längsrichtung derart gegeneinander verschoben, dass sich die Grundkörper um einen vorgebbaren Abstand abschnittsweise überragen, wobei die erste Stirnseite des einen Grundkörpers gegenüber der ersten Stirnseite des anderen Grundkörpers unter Ausbildung eines Absatzes zurückversetzt ist und die die zweite Stirnseite des anderen Grundkörpers gegenüber der zweiten Stirnseite des einen Grundkörpers zurückversetzt ist.

Vorteilhafterweise ist an der Unterseite des modularisierten Formelements eine Mehrzahl von Befestigungsmitteln ausgeformt, welche die Unterseite zumindest abschnittsweise überragen, wobei die Befestigungsmittel an den Innenwandungen des modularisierten Formelements umlaufend und gleichmäßig beabstandet aus- oder angeformt sind.

Besonders vorteilhafterweise bilden die beiden Grundkörper und die Befestigungsmittel gemeinsam ein einstückiges Bauelement aus.

Durch diese Anordnung der beiden Grundkörper zu einem einstückigen Formelement 1 ist eine Zweiteilung des Innenraums in Längsrichtung unter Ausbildung eines Mittelstegs bewirkt. Ein solcher Mittelsteg kann zusätzlich zur Außenwand und zur Innenwand senkrecht auf das modularisierte Formelement einwirkende Kräfte aufnehmen, so dass eine Statik eines aus einer Mehrzahl solcher modularisierten Formelemente gebildeten Verbunds signifikant verbessert ist und beispielsweise mehretagige Gebäude ermöglicht sind.

Besonders bevorzugt können die Innenräume des modularisierten Formelements mit herkömmlichen Dämmmitteln gefüllt, beispielsweise ausgeschäumt, werden.

In einer besonders vorteilhaften Ausführungsform können in eine Gießform des modularisierten Formelements Kerne aus Polypropylen eingesetzt werden, welche zu den auszubildenden Innenräumen korrespondierende Abmessungen aufweisen. Diese Kerne werden im Rahmen des Gießvorgangs fest in das modularisierte Formelement eingeschlossen, verbleiben in diesem und ermöglichen damit eine besonders effektive Wärmedämmung des modularisierten Formelements.

In einer weiteren vorteilhaften Ausführungsform kann in dem der Außenwand nächstliegend angeordneten Innenraum des modularisierten Formelements ein Dämmmittel angeordnet sein, während durch den der Innenwand nächstliegend angeordneten Innenraum ein Temperiermedium, beispielsweise temperierte Luft, leitbar ist. Dadurch kann zumindest eine gesamte Wandscheibe des Gebäudes nach Art einer Strahlungsheizung temperiert werden.

In einer weiteren Ausführungsform sind in den in einem Wandabschnitt durchgängig übereinander angeordneten Innenräumen der Formelemente herkömmliche Gewindestangen in vertikaler Ausrichtung anordenbar, welche den Verbund der modularisierten Formelemente sichern und einen einfachen Abbau und Wiederaufbau durch eine Verschraubung der Gewindestangen mit den Gewindehülsen der entsprechenden modularisierten Formelemente ermöglichen.

Weiterhin können die Innenräume der modularisierten Formelemente vorteilhafterweise zur Verlegung von Ver- und Entsorgungsleitungen genutzt werden.

In einer besonders vorteilhaften Ausführungsform ist zwischen den benachbart angeordneten modularisierten Formelementen ein Bindemittel einbringbar, so dass ein irreversibler Verbund zwischen den modularisierten Formelementen ausgebildet ist. Dies ermöglicht die Herstellung dauerhafter Bauwerke.

In einer weiteren vorteilhaften Ausführungsform sind Gewindestangen in vertikaler Ausrichtung in Wandabschnitte einbringbar und mit Gewindehülsen entsprechender Formelemente verschraubbar, so dass ein reversibler Verbund zwischen den Formelementen ausgebildet ist. Dies ermöglicht die Herstellung mehrfach auf- und abbaubarer Bauwerke.

Ausführungsbeispiele der Erfindung werden im Folgenden anhand von Zeichnungen näher erläutert.

Darin zeigen:
- Figur 1: schematisch eine perspektivische Darstellung einer ersten Ausführungsvariante eines modularisierten Formelements,
- Figur 2: schematisch eine Schnittdarstellung der Ausführungsvariante des modularisierten Formelements gemäß Figur 1,
- Figur 3: schematisch eine perspektivische Darstellung einer zweiten Ausführungsvariante eines modularisierten Formelements,
- Figur 4: schematisch eine Schnittdarstellung der Ausführungsvariante des modularisierten Formelements gemäß Figur 3,
- Figur 5: schematisch eine perspektivische Darstellung einer dritten Ausführungsvariante eines modularisierten Formelements,
- Figur 6: schematisch eine Schnittdarstellung der Ausführungsvariante des modularisierten Formelements gemäß Figur 6,
- Figur 7: schematisch eine perspektivische Darstellung eines flächig ausgeformten Formelements,
- Figur 8: schematisch eine perspektivische Darstellung eines Bodenelements,
- Figur 9: schematisch eine Ausführungsform eines Verbunds zwischen zwei Wandabschnitten aus einer Mehrzahl modularisierter Formelemente,
- Figur 10: schematisch eine perspektivische Darstellung einer vierten Ausführungsvariante eines modularisierten Formelements,
- Figur 11: schematisch eine perspektivische Darstellung des gemäss der Erfindung als statische Leiste ausgebildeten modularisierten Formelements,
- Figur 12: schematisch eine perspektivische Darstellung eines Eckverbindungsbauteils für als statische Leiste ausgebildete modularisierte Formelemente,
- Figur 13: schematisch eine Schnittdarstellung einer Anordnung eines modularisierten Formelements auf oder an einer statischen Leiste,
- Figur 14: schematisch eine Ausführungsform eines Verbunds mehrerer Wandabschnitte aus einer Mehrzahl modularisierter Formelemente,
- Figur 15: schematisch eine perspektivische Darstellung eines Bauwerks aus einer Mehrzahl modularisierter Formelemente,
- Figur 16: schematisch eine perspektivische Darstellung einer weiteren Ausführungsvariante eines Bauwerks aus einer Mehrzahl modularisierter Formelemente und
- Figur 17: schematisch eine perspektivische Darstellung einer mehretagigen Ausführungsvariante eines Bauwerks aus einer Mehrzahl modularisierter Formelemente.

Einander entsprechende Teile sind in allen Figuren mit den gleichen Bezugszeichen versehen.

**Figur 1** zeigt schematisch eine perspektivische Darstellung einer ersten Ausführungsvariante eines modularisierten Formelements 1, welches eine oberseitige pyramidenstumpfartige Ausformung 8 aufweist.

**Figur 2** zeigt schematisch eine Schnittdarstellung der Ausführungsvariante des modularisierten Formelements 1 gemäß Figur 1.

Ein solches modularisierten Formelement 1 ist aus einem Polymerbeton gegossen. Ein solcher Polymerbeton ist ein Stoffgemisch aus Bindemitteln, Beschleuniger, Härter, weiterer Additive und/oder Inhibitoren und einem Füllmaterial oder einem Füllstoffgemisch. Die Auswahl der Reaktionsharze als Bindemittel sowie der Beschleuniger, Härter und der weiteren Additive und/oder Inhibitoren erfolgt in Abhängigkeit des eingesetzten Füllmaterials sowie der zu erzielenden Materialeigenschaften des jeweiligen modularisierten Formelements 1.

In einer vorteilhaften, nicht dargestellten Ausführungsvariante können in den Polymerbeton oder das Polymerbetongemisch Armierungsgewebe und/oder lose Verstärkungsfasern eingebracht werden, welche eine Stabilität des modularisierten Formelements 1 erhöhen. Dabei können als Faserwerkstoffe sowohl organische und/oder anorganische Faserwerkstoffe als auch Glasfasern oder Kunststoffe verwendet werden.

Das modularisierte Formelement 1 kann in einem herkömmlichen kontinuierlichen oder diskontinuierlichen Gießverfahren hergestellt werden.

Ein solches modularisiertes Formelement 1 aus Polymerbeton ist preisgünstig direkt vor Ort mittels transportabler Produktionseinheiten, welche Gegenstand einer separaten Patentanmeldung sind, produzierbar, da als Hauptzuschlagsstoff oder Füllmaterial herkömmliches Abraum- und/oder Recyclingmaterial, beispielweise Wüstensand, verwendbar ist. Besonders vorteilhafterweise erfolgt ein Abbinden des Polymerbetongemischs innerhalb eines sehr kurzen Zeitraums von beispielweise 60 Minuten, so dass das modularisierte Formelement 1 nach einer kurzen Aushärtezeit belastet werden kann, wodurch eine besonders schnelle und flexible Bauweise ermöglicht ist.

Vorteilhafterweise weisen modularisierte Formelemente 1 aus Polymerbeton eine besonders hohe Beständigkeit gegen hohe Temperaturen, Temperaturschwankungen, Feuchtigkeit und Schädlings - oder Ungezieferbefall auf. Weiterhin sind modularisierte Formelemente 1 aus Polymerbeton resistent gegen Chemikalien, insbesondere gegen salzhaltige oder saure Umgebungsluft oder Niederschlag, und verwitterungsbeständig. Dadurch tritt auch unter ungünstigen Umgebungsbedingungen keinerlei Stabilitätsverlust oder Verschleiß an den modularisierten Formelementen 1 auf und die bei herkömmlichen Bauelementen notwendigen periodischen Sanierungsmaßnahmen sind vermieden.

Besonders vorteilhafterweise sind die Außenflächen 2 des modularisierten Formelements 1 betriebsfertig ausgeformt oder versiegelt, wobei eine Oberflächenqualität der einer herkömmlichen Wandfliese entspricht.

Somit sind die modularisierten Formelemente 1 insbesondere zur Schaffung von Bauwerken, Unterkünften und/oder Häusern in den Entwicklungsländern geeignet, da die modularisierten Formelemente 1 preisgünstig vor Ort produzierbar sind. Als Füllmaterial, welches 86 bis 87 % des Polymerbetongemisches umfasst, kann herkömmlicher, vor Ort vorhandener Sand verwendet werden.

An einer ersten Stirnseite 3 des modularisierten Formelements 1 ist eine Feder 4 zentral angeordnet. Die Feder 4 erstreckt sich entlang der gesamten Höhe H₁ der ersten Stirnseite 3 des modularisierten Formelements 1. Eine Breite der Feder 4 entspricht vorzugsweise einem Drittel der Gesamtbreite des modularisierten Formelements 1. An einer zweiten Stirnseite 5 des modularisierten Formelements 1 ist eine korrespondierend zur Feder 4 ausgeformte Nut 6 angeordnet. Die Nut 6 erstreckt sich dabei entlang der gesamten Höhe H₁ der zweiten Stirnseite 5 des modularisierten Formelements 1. Dadurch können stirnseitig aneinander angeordnete modularisierte Formelemente 1 auf einfache Weise form- und/oder kraftschlüssig ineinandergreifen.

Zur Ausformung von Eckverbindungen und/oder Laibungen kann eine Stirnseite 3 oder 5 des modularisierten Formelements 1 als ebene Fläche ausgebildet sein.

An einer Oberseite 7 des modularisierten Formelements 1 ist zumindest eine pyramidenstumpfartige Ausformung 8 angeordnet, in welche eine zentrale Aussparung 11 eingebracht ist. Dabei sind die Außenseiten der pyramidenstumpfartigen Ausformung 8 in einer vom modularisierten Formelements 1 weg weisenden Richtung verjüngt ausgebildet, so dass eine Breite der pyramidenstumpfartigen Ausformung 8 an der Basis im Vergleich zu einer Breite am oberen Ende der pyramidenstumpfartigen Ausformung 8 vergrößert ist. Ein aus dieser Verjüngung resultierender Neigungswinkel der Außenseiten der pyramidenstumpfartigen Ausformung 8 kann dabei variabel angepasst werden. In den Figuren ist diese Verjüngung zur Vereinfachung nicht näher dargestellt. Dabei ist eine Höhe H₂ der pyramidenstumpfartigen Ausformung 8 variabel und die pyramidenstumpfartige Ausformung 8 ist allseitig von den Außenflächen 2 beabstandet. An einer Unterseite 9 des modularisierten Formelements 1 ist zumindest eine Aussparung 10 angeordnet, welche zumindest abschnittsweise korrespondierend zur pyramidenstumpfartigen Ausformung 8 an der Oberseite 7 des modularisierten Formelements 1 ausgebildet ist. Dadurch können übereinander angeordnete modularisierte Formelemente 1 form- und/oder kraftschlüssig ineinandergreifen.

Besonders vorteilhafterweise kann die Höhe H₂ der pyramidenstumpfartigen Ausformungen 8 derart variiert werden, dass modularisierte Formelemente 1, welche mittels eines Bindemittels übereinander angeordnet werden, eine verringerte Höhe H₂ der pyramidenstumpfartigen Ausformungen 8 aufweisen. Demgegenüber weisen modularisierte Formelemente 1, welche ohne Bindemittel, also durch alleinigen Kraft- und/oder Formschluss, übereinander angeordnet werden, eine vergrößerte Höhe H₂ der pyramidenstumpfartigen Ausformungen 8 auf, so dass die Stabilität der Steckverbindungen zwischen den einzelnen modularisierten Formelementen 1 erhöht ist.

Die erste Ausführungsvariante des modularisierten Formelements 1, welches eine oberseitige pyramidenstumpfartige Ausformung 8 aufweist, ist vorzugsweise mit einer Höhe H₁ von 30 cm, einer Länge L von 15 cm und einer Breite B von 15 cm ausgeformt.

Ein Innenraum 12 des modularisierten Formelements 1 ist bevorzugt hohl ausgebildet. Somit befindet sich im montierten Zustand des modularisierten Formelements 1 ein stehendes, d.h. unbewegliches Luftpolster im Innenraum 12, welches eine Wärmedämmwirkung entfaltet und eine Innenwandung 13 von einer Außenwandung 14 isoliert.

In einer besonders vorteilhaften Ausführungsform ist durch die gekoppelten Innenräume 12 einer Mehrzahl von modularisierten Formelementen 1 einer Wand ein flüssiges oder gasförmiges Speichermedium leitbar, welches als thermischer Energieträger dient und die modularisierten Formelemente 1 und somit die gesamte Wand wärmt oder kühlt.

In einer weiteren vorteilhaften Ausführungsform ist der Innenraum 12 des modularisierten Formelements 1 mit einem aufgeschäumten Material ausgefüllt. Bei diesem Material kann es sich beispielweise um einen herkömmlichen aufgeschäumten Kunststoff handeln, welcher ein besonders hohes Wärmedämmvermögen aufweist.

In einer nicht dargestellten Ausführungsform ist die Unterseite 9 des modularisierten Formelements 1 als eine ebene und geschlossene Grundfläche ausgebildet. Diese geschlossene Grundfläche verbessert die gleichmäßige Lastverteilung und -einleitung in den Untergrund und verhindert das Eindringen von Ungeziefer und/oder Feuchtigkeit in den Innenraum 12 des modularisierten Formelements 1. Besonders vorteilhafterweise ist für ein solches modularisiertes Formelement 1 mit geschlossener Unterseite 9 kein Fundament notwendig, da ein ebener und verdichteter Untergrund ausreicht.

In einer weiteren nicht dargestellten Ausführungsform können im oder am modularisierten Formelement 1 Aussparungen und/oder Aufnahmen für Ver- und/oder Entsorgungsleitungen, Heiz- und/oder Kühlvorrichtungen, Be- und Entlüftungsvorrichtungen, beispielsweise Kabelkanäle, Rohrdurchführungen und/oder Verteileranschlüsse, angeordnet oder integriert werden. Dies ermöglicht eine verdeckte Installation von Ver- und/oder Entsorgungsleitungen, Heiz- und/oder Kühlvorrichtungen, Be- und Entlüftungsvorrichtungen innerhalb eines modularisierten Formelements 1.

In einer weiteren nicht dargestellten Ausführungsform können im oder am modularisierten Formelement 1 Aussparungen und/oder Aufnahmen für Innenwände und/oder Dachelemente angeordnet oder integriert werden, so dass eine einfache formschlüssige Anordnung von Innenwänden und/oder Dachelementen an einem modularisierten Formelement 1 ermöglicht ist.

In einer weiteren vorteilhaften, nicht dargestellten Ausführungsform ist im Innenraum 12 des modularisierten Formelements 1 ein in Längsrichtung des modularisierten Formelements 1 verlaufender Mittelsteg ausgebildet, so dass der Innenraum 12 des modularisierten Formelements 1 in zwei separate Kammern unterteilt ist. Somit ist ein durchgängiges, jeweils über eine gesamte Wandfläche verlaufendes, Zweikammersystem gebildet, wobei in die der Außenwandung 14 zugewandten Kammer ein Dämmmaterial einbringbar ist, während durch die der Innenwandung 13 zugewandten Kammer ein flüssiges oder gasförmiges Speichermedium zirkuliert, mittels dessen die Wandfläche kühlbar oder beheizbar ist.

**Figur 3** zeigt schematisch eine perspektivische Darstellung einer zweiten Ausführungsvariante eines modularisierten Formelements 1, welches zwei oberseitige pyramidenstumpfartige Ausformungen 8 aufweist.

**Figur 4** zeigt schematisch eine Schnittdarstellung der Ausführungsvariante des modularisierten Formelements 1 gemäß Figur 3.

Die zweite Ausführungsvariante des modularisierten Formelements 1, welches zwei oberseitige pyramidenstumpfartige Ausformungen 8 aufweist, ist vorzugsweise mit einer Höhe H₁ von 30 cm, einer Länge L von 30 cm und einer Breite B von 15 cm ausgeformt.

**Figur 5** zeigt schematisch eine perspektivische Darstellung einer dritten Ausführungsvariante eines modularisierten Formelements 1, welches drei oberseitige pyramidenstumpfartige Ausformungen 8 aufweist.

**Figur 6** zeigt schematisch eine Schnittdarstellung der Ausführungsvariante des modularisierten Formelements 1 gemäß Figur 5.

Die dritte Ausführungsvariante des modularisierten Formelements 1, welches drei oberseitige pyramidenstumpfartige Ausformungen 8 aufweist, welche in Längsrichtung des modularisierten Formelements 1 hintereinander angeordnet sind, ist vorzugsweise mit einer Höhe H₁ von 30 cm, einer Länge L von 45 cm und einer Breite B von 15 cm ausgeformt.

In nicht dargestellten Ausführungsformen kann eine Mehrzahl von pyramidenstumpfartigen Ausformungen 8 neben- und/oder hintereinander oberseitig des modularisierten Formelements 1 angeordnet werden, so dass eine Länge L und/oder eine Breite B des modularisierten Formelements 1 variabel an die Einsatzbedingungen anpassbar ist.

Beispielweise können neun pyramidenstumpfartige Ausformungen 8 in Längsrichtung des modularisierten Formelements 1 hintereinander angeordnet sein, wobei die Unterseite 9 als geschlossene Grundfläche ausgeformt ist, so dass ein in den Figuren 10 und 11 dargestellter Fenster- oder Türsturz 15 gebildet ist.

Eine Wandstärke W des modularisierten Formelements 1 ist variabel und beträgt vorzugsweise 15 bis 20 mm. Dabei kann die Wandstärke innerhalb des modularisierten Formelements 1 variieren, so dass sich beispielsweise die Wandstärke W in Ausformrichtung des modularisierten Formelements 1 aus einem Gießwerkzeug verjüngt und somit eine Entformung aus dem Gießwerkzeug erleichtert.

**Figur 7** zeigt schematisch eine perspektivische Darstellung eines flächig ausgeformten Formelements 16. Dabei sind am flächig ausgeformten Formelement 16 randseitige Verbindungsabschnitte 17.1 und 17.2 angeordnet. Diese Verbindungsabschnitte 17.1 und 17.2 sind derart korrespondierend zueinander ausgeformt, dass benachbart angeordnete flächig ausgeformte Formelemente 16 formschlüssig gekoppelt werden können. Zur Bildung der Verbindungsabschnitte 17.1 und 17.2 ist die Grundfläche 18 des flächig ausgeformten Formelements 16 randseitig jeweils mittels einer laschenartigen Ausformung 19 erweitert, so dass ein Absatz 20 gebildet ist. Dabei ist randseitig der Grundfläche 18 im Bereich des Verbindungsabschnittes 17.1 eine Feder 21 ausgeformt, während auf der gegenüberliegenden Seite der Grundfläche 18 im Bereich des Verbindungsabschnittes 17.2 eine Nut 22 ausgeformt ist, wobei Nut 22 und Feder 21 derart korrespondierend zueinander ausgeformt sind, dass ein Formschluss zwischen Nut 22 und Feder 21 ermöglicht ist. Am Absatz 20 des Verbindungsabschnittes 17.1 ist eine weitere Feder 23 ausgeformt, welche korrespondierend zu einer weiteren, am Absatz 20 des Verbindungsabschnittes 17.2 angeordneten Nut 24 ausgeformt ist.

Der Verbindungsabschnitt 17.1 ist derart oberseitig und der Verbindungsabschnitt 17.2 ist derart unterseitig an der Grundfläche 18 angeordnet, dass der Verbindungsabschnitt 17.1 formschlüssig in einen Verbindungsabschnitt 17.2 eines benachbarten flächig ausgeformten Formelements 16 eingreift. Dabei ist jeweils die Feder 21 formschlüssig in der Nut 22 und die Feder 23 formschlüssig in der Nut 24 angeordnet, wobei die Absätze 20 der benachbarten flächig ausgeformten Formelemente 16 aneinander anliegen. Dadurch ist zwischen den benachbarten flächig ausgeformten Formelementen 16 eine Labyrinthdichtung ausgebildet, welche eine wasserdichte Verbindung einer Mehrzahl flächig ausgeformter Formelemente 16 untereinander ermöglicht, welche vorzugsweise eine in Figur 15 dargestellte Dachfläche 25 ausbilden.

Nicht näher dargestellt sind an einer Unterseite des flächig ausgeformten Formelements 16 Ausformungen angeordnet, welche zumindest abschnittsweise derart korrespondierend zu pyramidenstumpfartigen Ausformungen 8 der modularisierten Formelemente 1 ausgeformt sind, dass das flächig ausgeformte Formelement 16 und eine Mehrzahl von nebeneinander angeordneten modularisierten Formelementen 1 formschlüssig ineinandergreifen. Somit ist eine aus einer Mehrzahl von flächig ausgeformten Formelementen 16 gebildete Dachfläche 25 mittels der unterseitig angeformten Ausformungen formschlüssig auf Wände aus einer Mehrzahl von modularisierten Formelementen 1 mit pyramidenstumpfartigen Ausformungen 8 aufsetzbar.

Die formschlüssige Verbindung zwischen flächig ausgeformten Formelementen 16 und modularisierten Formelementen 1 kann bei einem irreversibel aufgebauten Bauwerk mittels eines Bindemittels, beispielsweise eines Klebers, gesichert werden.

Bei einem mehrfach auf- und abbaubaren Bauwerk können in die Formelemente 16 und/oder in die modularisierten Formelemente 1 Gewindehülsen eingegossen werden, so dass die formschlüssige Verbindung zwischen flächig ausgeformten Formelementen 16 und modularisierten Formelementen 1 mittels herkömmlicher Gewindestangen und entsprechender Verschraubung reversibel sicherbar ist.

**Figur 8** zeigt schematisch eine perspektivische Darstellung eines Bodenelements 33. Ein solches Bodenelement 33 ist im Wesentlichen flächig ausgeformt und weist zumindest an den Längskanten jeweils einen Verbindungsabschnitt 17.1 und einen Verbindungsabschnitt 17.2 auf. Zur Ausbildung der Verbindungsabschnitte 17.1 und 17.2 kann eine Höhe des Bodenelements 33 randseitig umlaufend und/oder abschnittsweise verringert, vorzugsweise halbiert sein, so dass diese Abschnitte mit verringerter Höhe bei nebeneinander angeordneten flächig ausgeformten Bodenelementen 33 formschlüssig ineinandergreifen. Dazu sind die Verbindungsabschnitte 17.1 und 17.2 spiegelverkehrt zueinander ausgeformt. Ein derart flächig ausgeformtes Bodenelement 33 bildet eine ebene Fläche aus und kann beispielweise als Bodenplatte oder Geschossdecke verwendet werden. Dabei werden die Bodenelemente 33 im Bereich der Verbindungsabschnitte 17.1 und 17.2 mittels eines Bindemittels stoffschlüssig aneinander angeordnet und befestigt. Dieses Bindemittel ist ebenso wie die Bodenelemente 33 selbst feuchtigkeitsresistent ausgebildet, so dass eine Bodenplatte aus einer Mehrzahl untereinander verklebter flächig ausgeformter Bodenelemente 33 ebenfalls feuchtigkeitsresistent ausgebildet ist. Dadurch ist insbesondere ein Durchdringen der Bodenplatte mit Feuchtigkeit oder ein Aufsteigen von Feuchtigkeit aus dem darunter liegenden Bodenbereich sicher vermieden.

Besonders vorteilhafterweise kann eine solche Bodenplatte auf einen ungleichmäßig verdichteten oder nicht verdichteten Bodenbereich aufgebracht werden und bildet aufgrund ihrer großen Eigenstabilität eine tragfähige Grundlage für ein Bauwerk 30.

Das Bindemittel, mittels dem die Bodenelemente 33 zu einer Bodenplatte verklebt werden, ist in einer ersten Ausführungsform elastisch aushärtend ausgebildet. Dadurch wird eine zumindest bereichsweise flexible Verklebung der Bodenelemente 33 untereinander ermöglicht, so dass eine Bewegung der einzelnen miteinander verklebten Bodenelemente 33 relativ zueinander ermöglicht ist.

In einer alternativen Ausführungsform härtet das Bindemittel starr und unflexibel aus. Somit kann eine besonders verwindungssteife Bodenplatte erreicht werden, welche beispielweise auf besonders lockeren Bodenbereichen anordenbar ist.

Somit kann eine Stabilität der Bodenplatte durch die Auswahl des Bindemittels variiert werden. Dadurch ist die Bodenplatte an unterschiedliche Standorte und die dort auftretenden Bodenbeschaffenheiten anpassbar.

In einer besonders vorteilhaften Ausführungsform können an einem solchen Bodenelement 33 pyramidenstumpfartige Ausformungen 8 angeformt sein, welche eine formschlüssige Verbindung zwischen flächig ausgeformten Formelementen 16 und auf diesen angeordneten modularisierten Formelementen 1 ermöglichen.

In einer alternativen, nicht dargestellten Ausführungsform kann eine Mehrzahl von einzelnen Aufnahmeleisten, welche eine eben ausgeformte Unterseite aufweisen, randseitig umlaufend auf eine aus einer Mehrzahl von Bodenelementen 33 gebildete Bodenplatte vorzugsweise mit dem starr und unflexibel aushärtendem Bindemittel aufgeklebt werden. Diese umlaufende Reihe von Aufnahmeleisten wirkt in Verbindung mit der starren und unflexiblen Verklebung nach der Art eines herkömmlichen Ringankers. Besonders vorteilhafterweise sind oberseitig auf der Aufnahmeleiste pyramidenstumpfartige Ausformungen 8 angeformt, wodurch eine formschlüssige Verbindung zwischen den Aufnahmeleisten und den auf diesen angeordneten modularisierten Formelementen 1 ermöglicht ist.

**Figur 9** zeigt schematisch eine Ausführungsform eines Verbunds zwischen zwei Wandabschnitten 26 aus einer Mehrzahl modularisierter Formelemente 1. Dabei wird eine Mehrzahl von modularisierten Formelementen 1 unter Ausbildung einer ersten Reihe 27 stirnseitig aneinander angeordnet, wobei die einzelnen modularisierten Formelemente 1 form- und/oder kraftschlüssig ineinandergreifen. Auf die erste Reihe 27 ist eine zweite Reihe 28 aufsetzbar, wobei eine form- und/oder kraftschlüssige Verbindung zwischen den pyramidenstumpfartigen Ausformungen 8 an den Oberseiten 7 der modularisierten Formelemente 1 der ersten Reihe 27 und den Aussparungen 10 an den Unterseiten 9 der modularisierten Formelemente 1 der zweiten Reihe 28 ausgebildet wird. Dabei sind die Stoßkanten 29, welche stirnseitig zwischen zwei benachbarten modularisierten Formelementen 1 ausgebildet werden, derart angeordnet, dass die Stoßkanten 29 der ersten Reihe 27 versetzt zu den Stoßkanten 29 der zweiten Reihe 28 angeordnet sind, so dass ein besonders haltbarer Verbund entsteht.

**Figur 10** zeigt schematisch eine perspektivische Darstellung einer vierten Ausführungsvariante eines modularisierten Formelements 1.

In dieser vierten Ausführungsvariante ist das modularisierte Formelement 1 aus zwei quaderförmigen Grundkörpern 34 mit gleichen Abmaßen gebildet, welche in Draufsicht einen rechteckigen Querschnitt aufweisen. Die beiden Grundkörper 34 sind an ihren Längsseiten 35 aneinander angeordnet, wobei ihre Oberseiten 7 und Unterseiten 9 bündig miteinander abschließen und derart ober- und unterseitig ebene Flächen ausbilden.

In Längsrichtung sind die Grundkörper 34 derart gegeneinander verschoben, dass sich die Grundkörper 34 um einen vorgebbaren Abstand A abschnittsweise überragen. Dabei ist die erste Stirnseite 3 des einen Grundkörpers 34 gegenüber der ersten Stirnseite 3 des anderen Grundkörpers 34 unter Ausbildung eines Absatzes 36 zurückversetzt. Analog dazu ist die zweite Stirnseite 5 des anderen Grundkörpers 34 gegenüber der zweiten Stirnseite 5 des einen Grundkörpers 34 zurückversetzt.

Die Grundkörper 34 sind im Inneren jeweils hohl ausgebildet, so dass das modularisierte Formelement 1 zwei voneinander separierte Innenräume 12 umfasst. Alternativ oder zusätzlich bilden die beiden Grundkörper 34 gemeinsam ein einstückiges Formelement 1 aus.

Diese Anordnung der beiden Grundkörper 34 zu einem einstückigen Formelement 1 bewirkt eine Zweiteilung des Innenraums in Längsrichtung unter Ausbildung eines Mittelstegs 37. Dieser Mittelsteg 37 kann zusätzlich zur Außenwand und zur Innenwand senkrecht auf das modularisierte Formelement 1 einwirkende Kräfte aufnehmen, so dass eine Statik eines aus einer Mehrzahl solcher modularisierten Formelemente 1 gebildeten Verbunds signifikant verbessert ist und beispielsweise mehretagige Gebäude ermöglicht sind.

In einer ersten, nicht näher dargestellten Ausführungsvariante sind die Innenräume 12 des modularisierten Formelements 1 mit herkömmlichen Dämmmitteln gefüllt.

In einer besonders vorteilhaften, nicht näher dargestellten Ausführungsform können in eine Gießform des modularisierten Formelements 1 Kerne aus Polypropylen eingesetzt werden, welche zu den auszubildenden Innenräumen 12 korrespondierende Abmessungen aufweisen. Die Kerne werden im Rahmen des Gießvorgangs fest in das modularisierte Formelement 1 eingeschlossen, verbleiben in diesem und ermöglichen damit eine gute Wärmedämmung des modularisierten Formelements 1.

In einer weiteren vorteilhaften, nicht näher dargestellten Ausführungsform kann in dem der Außenwand nächstliegend angeordneten Innenraum 12 ein Dämmmittel angeordnet sein, während durch den der Innenwand nächstliegend angeordneten Innenraum 12 ein Temperiermedium, beispielsweise temperierte Luft, leitbar ist. Dadurch kann eine gesamte Wandscheibe des Gebäudes nach Art einer Strahlungsheizung temperiert werden.

In einer weiteren, nicht näher dargestellten Ausführungsform sind in den in einem Wandabschnitt 26 durchgängig übereinander angeordneten Innenräumen 12 der Formelemente 1 herkömmliche Gewindestangen in vertikaler Ausrichtung anordenbar, welche den Verbund der modularisierten Formelemente 1 sichern und einen einfachen Abbau und Wiederaufbau ermöglichen.

Weiterhin können die Innenräume 12 der modularisierten Formelemente 1 zur Verlegung von Ver- und Entsorgungsleitungen genutzt werden.

An der Unterseite 9 des modularisierten Formelements 1 ist eine Mehrzahl von Befestigungsmitteln 38 ausgeformt. Diese Befestigungsmittel 38 überragen die Unterseite 9 zumindest abschnittsweise. Dabei sind die Befestigungsmittel 38 an den Innenwandungen 13 des modularisierten Formelements 1 umlaufend aus- oder angeformt. Besonders bevorzugt sind modularisiertes Formelement 1 und die Befestigungsmittel 38 gemeinsam als ein einstückiges Bauelement ausgebildet.

In der in Figur 10 dargestellten Ausführungsform ist an der Stirnseite 3, 5 jeweils ein Befestigungsmittel 38 zentral ausgeformt. An den Längsseiten 35 der Innenräume 12 sind eine Mehrzahl von Befestigungsmitteln 38, bevorzugt gleichmäßig beabstandet, ausgeformt.

Die Befestigungsmittel 38 weisen in der Draufsicht einen rechteckigen Querschnitt auf. Dabei ist die umlaufende Kante an dem die Unterseite 9 des modularisierten Formelements 1 überragenden Abschnitt des Befestigungsmittels 38 mit einer Fase versehen, wodurch ein Zusammensetzen mehrerer modularisierter Formelemente 1 zu einem Wandabschnitt 26 vereinfacht und erleichtert ist.

Der rechteckige Querschnitt des die Unterseite 9 des modularisierten Formelements 1 überrragenden Abschnitt des Befestigungsmittels 38 kann sich im weiteren Verlauf, wie in Figur 10 dargestellt, verjüngen und derart rampenartig in Richtung Oberseite 7 des modularisierten Formelements 1 auslaufen.

**Figur 11** zeigt schematisch eine perspektivische Darstellung des gemäss der Erfindung als statische Leiste 43 ausgebildeten modularisierten Formelements 1.

Ein solches modularisiertes Formelement 1 ist bevorzugt flächig beispielsweise als Fundamentleiste, Ringanker, Fenster- oder Türsturz oder als Wandabschlussleiste ausgebildet und ermöglicht derart einen ober- oder unterseitigen Abschluss eines aus einer Mehrzahl von modularisierten Formelementen 1 gemäß Figur 15 gebildeten Wandabschnitts 26.

Dabei weist die statische Leiste 43 eine zur Breite des modularisierten Formelements 1 gemäß Figur 10 korrespondierende Breite auf, während eine Höhe der statische Leiste 43 im Vergleich zum Formelement 1 verringert ist. Eine Länge der statischen Leiste ist größer als eine Länge des modularisierten Formelements 1 und beträgt bevorzugt ein Vielfaches.

Stirnseitig ist die statische Leiste 43 analog zum Formelement 1 gemäß Figur 10 ausgebildet und weist einen Absatz 36 auf, mittels dem aneinander angrenzende statische Leisten 43 formschlüssig verbindbar sind.

In die statische Leiste 43 ist eine Mehrzahl von Aussparungen 39 oberseitig eingebracht, welche korrespondierend zu den Befestigungsmitteln 38 ausgebildet sind. Dadurch sind die Formelemente 1 gemäß Figur 10 auf die statischen Leiste 43 aufsetzbar, so dass eine form- und/oder kraftschlüssige Verbindung zwischen der jeweiligen Aussparung 39 und dem entsprechenden Befestigungsmittel 38 ausbildbar ist.

Es sind jeweils vier Aussparungen 39 kreuzförmig angeordnet. Dabei kann im Zentrum einer solchen sternförmigen Anordnung 40 eine Gewindehülse 41 angeordnet sein.

In Querrichtung der statischen Leiste 43 sind die sternförmigen Anordnungen 40 bevorzugt zweireihig angeordnet. In Längsrichtung der statischen Leiste 43 ist eine Vielzahl sternförmiger Anordnungen 40 gleichmäßig beabstandet und verteilt korrespondierend zur Anordnung der Befestigungsmittel 38 am Formelement 1 angeordnet.

In Längsrichtung der statischen Leiste 43 sind zwei parallel angeordnete, durchgängige Nuten 42 ausgeformt, welche jeweils zentral unterhalb eines jeden der zwei voneinander separierten Innenräume 12 des Formelements 1 gemäß Figur 10 angeordnet sind. Die durchgängigen Nuten 42 benachbart angeordneter statischer Leisten 43 können eine das Bauwerk 30 umlaufende Nut ausbilden, in welche beispielsweise ein entsprechender Bandstahl als Ringanker 44 einbringbar ist. Solche umlaufenden Ringanker 44 sind in Figur 17 näher dargestellt.

In den Nuten 42 können Gewindehülsen 41 in vorgebbaren Abständen angeordnet sein. Beidseitig der Nuten 42 sind Aussparungen 39 angeordnet, welche in der beschriebenen Art und Weise korrespondierend zu den Befestigungsmitteln 38 ausgebildet sind.

Zur Ausbildung eines Ringankers 44 wird der in die Nuten eingelegte Bandstahl mittels herkömmlicher Befestigungsmittel, beispielsweise Schrauben, mit den Gewindehülsen 41 in vorgebbaren Abständen verschraubt

Die Nuten 42 weisen bevorzugt einen Querschnitt auf, welcher Aussparungen 39 und einem eventuell einzubringenden Ringanker korrespondiert.

**Figur 12** zeigt schematisch eine perspektivische Darstellung eines Eckverbindungsbauteils für als statische Leiste 43 ausgebildete modularisierte Formelemente 1.

**Figur 13** zeigt schematisch eine Schnittdarstellung einer formschlüssigen Anordnung eines modularisierten Formelements 1 gemäß Figur 10 auf oder an einer statischen Leiste. Dabei ist insbesondere die formschlüssige Ausbildung der Verbindung zwischen den Befestigungsmitteln 38 und den Aussparungen 39 dargestellt.

**Figur 14** zeigt schematisch eine Ausführungsform eines Verbunds mehrerer Wandabschnitte aus einer Mehrzahl modularisierter Formelemente 1.

Dabei wird eine Mehrzahl von modularisierten Formelementen 1 gemäß Figur 10 unter Ausbildung einer ersten Reihe 27 stirnseitig aneinander angeordnet, wobei die einzelnen modularisierten Formelemente 1, insbesondere deren stirnseitigen Absätze 36 formschlüssig ineinandergreifen. Dabei ist vorteilhafterweise die Bildung so genannter Kältebrücken und/oder von durchgehenden Spalten sicher vermieden, da eine Stirnseite 3 eines Grundkörpers 34 des modularisierten Formelements 1 benachbart zu einem Innenraum 12 angeordnet ist.

Auf die erste Reihe 27 ist eine zweite Reihe 28 aufsetzbar, wobei eine formschlüssige Verbindung zwischen den Befestigungsmitteln 38 an den Unterseiten 9 der modularisierten Formelemente 1 der zweiten Reihe 28 und den modularisierten Formelementen 1 der erste Reihe 27 ausgebildet wird. Dabei sind die Stoßkanten 29, welche stirnseitig zwischen zwei benachbarten modularisierten Formelementen 1 ausgebildet werden, derart angeordnet, dass die Stoßkanten 29 der ersten Reihe 27 versetzt zu den Stoßkanten 29 der zweiten Reihe 28 angeordnet sind, so dass ein besonders haltbarer Verbund entsteht.

Dieser Verbund kann vorteilhafterweise durch das Einbringen von Gewindestangen in vertikaler Ausrichtung in den durchgängig übereinander angeordneten Innenräumen 12 der Formelemente 1 gesichert reversibel werden. Dabei werden die Gewindestangen bevorzugt in die korrespondierend ausgeformten Gewindehülsen 41 der als statische Leiste 43 ausgebildeten Formelemente 1 eingeschraubt.

**Figur 15** zeigt schematisch eine perspektivische Darstellung eines Bauwerks 30 aus einer Mehrzahl modularisierter Formelemente 1. Dabei ist auf herkömmliche Weise eine Mehrzahl von modularisierten Formelementen 1 zu vier Wandabschnitten 26 zusammengesetzt, in welchen Aussparungen 31 für Türen und/oder Fenster eingebracht sein können. Weiterhin ist eine Dachfläche 25 aus einer Mehrzahl von flächig ausgeformten Formelementen 16 oberseitig an den Wandabschnitten 26 angeordnet.

**Figur 16** zeigt schematisch eine perspektivische Darstellung einer weiteren Ausführungsvariante eines Bauwerks 30 aus einer Mehrzahl modularisierter Formelemente 1. Dabei sind in einem Innenraum des Bauwerks 30 Innenwände 32 angeordnet, welche den Innenraum unterteilen.

**Figur 17** zeigt schematisch eine perspektivische Darstellung einer mehretagigen Ausführungsvariante eines Bauwerks 30 aus einer Mehrzahl modularisierter Formelemente 1. Dabei sind zwei umlaufende Ringanker 44 in der beschriebenen Weise ausgeformt und in den Wandflächen 26 angeordnet. Derart ausgeformte Ringanker 44 weisen im Vergleich zum Stand der Technik eine minimierte räumliche Erstreckung in vertikaler Richtung auf und sind demzufolge besonders flach ausgeformt und einfach im Bauwerk 30 zu integrieren.

### BEZUGSZEICHENLISTE

- 1: modularisiertes Formelement
- 2: Außenfläche
- 3: erste Stirnseite
- 4: Feder
- 5: zweite Stirnseite
- 6: Nut
- 7: Oberseite
- 8: pyramidenstumpfartige Ausformung
- 9: Unterseite
- 10: Aussparung
- 11: zentrale Aussparung
- 12: Innenraum
- 13: Innenwandung
- 14: Außenwandung
- 15: Fenster- oder Türsturz
- 16: flächig ausgeformtes Formelement
- 17.1: Verbindungsabschnitt
- 17.2: Verbindungsabschnitt
- 18: Grundfläche
- 19: laschenartige Ausformung
- 20: Absatz
- 21: Feder
- 22: Nut
- 23: weitere Feder
- 24: weitere Nut
- 25: Dachfläche
- 26: Wandabschnitt
- 27: erste Reihe
- 28: zweite Reihe
- 29: Stoßkante
- 30: Bauwerk
- 31: Aussparungen für Türen und/oder Fenster
- 32: Innenwand
- 33: Bodenelement
- 34: Grundkörper
- 35: Längsseite
- 36: Absatz
- 37: Mittelsteg
- 38: Befestigungsmittel
- 39: Aussparung
- 40: Anordnung
- 41: Gewindehülse
- 42: Nut
- 43: statische Leiste
- 44: Ringanker

- B: Breite
- H₁, H₂: Höhe
- L: Länge
- A: Abstand
- W: Wandstärke

## Patentansprüche

1. Modularisiertes Formelement (1) zur Herstellung von Bauwerken (30), wobei das Formelement (1) aus Polymerbeton gegossen ist, wobei zumindest eine Außenfläche (2) des modularisierten Formelements (1) betriebsfertig ausgeformt oder versiegelt ist und wobei das herzustellende Bauwerk (30) als mehrfach auf- und abbaubare Unterkunft und/oder Haus ausgebildet ist,
**dadurch gekennzeichnet, dass** in dem Formelement (1), welches als flächig ausgeformte statische Leiste (43) ausgebildet ist, oberseitig korrespondierend zu Befestigungsmitteln (38) eines anderen Formelementes (1) ausgebildete Aussparungen (39) angeordnet sind, wobei jeweils vier Aussparungen (39) kreuzförmig angeordnet sind und im Zentrum einer solchen sternförmigen Anordnung (40) eine Gewindehülse (41) angeordnet ist und in Querrichtung der statischen Leiste (43) die sternförmigen Anordnungen (40) zweireihig angeordnet sind und in Längsrichtung eine Vielzahl sternförmiger Anordnungen (40) in gleichmäßigem Abstand nebeneinander angeordnet ist oder wobei in Längsrichtung zwei parallel angeordnete, durchgängige Nuten (42) ausgeformt und beidseitig der Nuten (42) Aussparungen (39) und innerhalb der Nuten (42) Gewindehülsen (41) angeordnet sind.

2. Baukastensystem zur Herstellung von Bauwerken (30) aus einer Mehrzahl von modularisierten Formelementen (1),
wobei eine Mehrzahl von gleich und/oder unterschiedlich ausgeformten Formelementen (1) form- und/oder kraftschlüssig und reversibel entsprechend eines Verlegeplans zu einem mehrfach auf- und abbaubaren Bauwerk (30), welches als Unterkunft und/oder Haus ausgebildet ist, zusammensetzbar ist, wobei die Stoßkanten (29) von übereinander angeordneten Reihen (27, 28) von Formelementen (1) versetzt zueinander angeordnet sind, wobei zumindest eines der Formelemente (1) ein modularisiertes Formelement (1) gemäß Anspruch 1 ist und die Menge der weiteren Formelemente (1) gebildet ist aus:
- zumindest einem modularisierten Formelement (1) gemäß Anspruch 1 und/oder
- zumindest einem anderen modularisierten Formelement (1) zur Herstellung von Bauwerken (30), wobei dieses Formelement (1) aus Polymerbeton gegossen ist, wobei zumindest eine Außenfläche (2) dieses modularisierten Formelements (1) betriebsfertig ausgeformt oder versiegelt ist und wobei das herzustellende Bauwerk (30) als mehrfach auf- und abbaubare Unterkunft und/oder Haus ausgebildet ist.

3. Baukastensystem nach Anspruch 2,
**dadurch gekennzeichnet, dass** zwischen den benachbart angeordneten Formelementen (1) ein Bindemittel einbringbar ist, so dass ein irreversibler Verbund zwischen den Formelementen (1) ausgebildet ist oder dass Gewindestangen in vertikaler Ausrichtung in Wandabschnitte (26) einbringbar und mit Gewindehülsen (41) entsprechender Formelemente (1)verschraubbar ist, so dass ein reversibler Verbund zwischen den Formelementen (1) ausgebildet ist.

4. Baukastensystem nach Anspruch 2 oder 3,
**dadurch gekennzeichnet, dass** an einer ersten Stirnseite (3) des zumindest einen anderen modularisierten Formelements (1) eine Feder (4) und an einer zweiten Stirnseite (5) des zumindest einen anderen modularisierten Formelements (1) eine korrespondierend zur Feder (4) ausgeformte Nut (6) angeordnet ist, so dass stirnseitig aneinander angeordnete andere modularisierte Formelemente (1) form- und/oder kraftschlüssig ineinandergreifen.

5. Baukastensystem nach einem der Ansprüche 2 bis 4,
**dadurch gekennzeichnet, dass** an einer Oberseite (7) des zumindest einen anderen modularisierten Formelements (1) zumindest eine pyramidenstumpfartige Ausformung (8) angeordnet ist, wobei eine Höhe (H₂) der pyramidenstumpfartigen Ausformung (8) variabel ist und an einer Unterseite (9) des zumindest einen anderen modularisierten Formelements (1) zumindest eine Aussparung (10) angeordnet ist, welche zumindest abschnittsweise derart korrespondierend zur pyramidenstumpfartigen Ausformung (8) an der Oberseite (7) des zumindest einen anderen modularisierten Formelements (1) ausgebildet ist, dass übereinander angeordnete andere modularisierte Formelemente (1) form- und/oder kraftschlüssig ineinandergreifen.

6. Baukastensystem nach einem der Ansprüche 2 bis 5,
**dadurch gekennzeichnet, dass** ein Innenraum (12) des zumindest einen anderen modularisierten Formelements (1) hohl ausgebildet ist und/oder mit einem aufgeschäumten Material ausgefüllt ist.

7. Baukastensystem nach einem der Ansprüche 2 bis 6,
**dadurch gekennzeichnet, dass** eine Unterseite (9) des zumindest einen anderen modularisierten Formelements (1) eine ebene Grundfläche aufweist.

8. Baukastensystem nach einem der Ansprüche 2 bis 7,
**dadurch gekennzeichnet, dass** am oder im zumindest einen anderen modularisierten Formelement (1) Aussparungen und/oder Aufnahmen für Ver- und/oder Entsorgungsleitungen, Heiz- und/oder Kühlvorrichtungen, Be- und Entlüftungsvorrichtungen, für Innenwände und/oder Dachelemente angeordnet oder integriert sind.

9. Baukastensystem nach einem der Ansprüche 6 bis 8,
**dadurch gekennzeichnet, dass** im Innenraum (12) des zumindest einen anderen modularisierten Formelements (1) ein in Längsrichtung des zumindest einen anderen modularisierten Formelements (1) verlaufender Mittelsteg ausgebildet ist, so dass der Innenraum (12) des zumindest einen anderen modularisierten Formelements (1) in zwei separate Kammern unterteilt ist.

10. Baukastensystem nach einem der Ansprüche 2 oder 3,
**dadurch gekennzeichnet, dass** an einem flächig ausgeformten zumindest einen anderen Formelement (16) randseitig Verbindungsabschnitte (17.1, 17.2) angeordnet sind, mittels derer benachbart angeordnete flächig ausgeformte Formelemente (16) formschlüssig gekoppelt werden können, wobei an einer Unterseite des flächig ausgeformten Formelements (16) Ausformungen angeordnet sind, welche zumindest abschnittsweise derart korrespondierend zu pyramidenstumpfartigen Ausformungen (8) der anderen modularisierten Formelemente (1) ausgeformt sind, dass das flächig ausgeformte Formelement (16) und das andere modularisierte Formelement (1) formschlüssig ineinandergreifen.

11. Baukastensystem nach einem der Ansprüche 2 oder 3,
**dadurch gekennzeichnet, dass** das zumindest eine andere modularisierte Formelement (1) zwei quaderförmige Grundkörper (34) mit gleichen Abmaßen aufweist, welche in Draufsicht einen rechteckigen Querschnitt aufweisen, im Inneren jeweils hohl ausgebildet und an ihren Längsseiten (35) aneinander angeordnet sind, wobei ihre Oberseiten (7) und Unterseiten (9) bündig miteinander abschließen und derart ober- und unterseitig ebene Flächen ausbilden.

12. Baukastensystem nach Anspruch 11,
**dadurch gekennzeichnet, dass** die Grundkörper (34) in Längsrichtung derart gegeneinander verschoben sind, dass sich die Grundkörper (34) um einen vorgebbaren Abstand (A) abschnittsweise überragen, wobei die erste Stirnseite (3) des einen Grundkörpers (34) gegenüber der ersten Stirnseite (3) des anderen Grundkörpers (34) unter Ausbildung eines Absatzes (36) zurückversetzt ist und die zweite Stirnseite (5) des anderen Grundkörpers (34) gegenüber der zweiten Stirnseite (5) des einen Grundkörpers (34) zurückversetzt ist.

13. Baukastensystem nach Anspruch 11 oder 12,
**dadurch gekennzeichnet, dass** an der Unterseite (9) des zumindest einen anderen modularisierten Formelements (1) eine Mehrzahl von Befestigungsmitteln (38) ausgeformt ist, welche die Unterseite (9) zumindest abschnittsweise überragen, wobei die Befestigungsmittel (38) an den Innenwandungen (13) des zumindest einen anderen modularisierten Formelements (1) umlaufend und gleichmäßig beabstandet aus- oder angeformt sind.

14. Baukastensystem nach Anspruch 13,
**dadurch gekennzeichnet, dass** die beiden Grundkörper (34) und die Befestigungsmittel (38) gemeinsam ein einstückiges Bauelement ausbilden.

## Claims

1. Modularized shaped element (1) for producing buildings (30),
wherein the shaped element (1) is cast from polymer concrete, wherein at least one outer surface (2) of the modularized shaped element (1) is formed or sealed in a manner ready for operation, and wherein the building (30) to be produced is in the form of a dwelling and/or a house which can be erected and dismantled multiple times,
**characterized in that** cutouts (39) formed in a manner corresponding to fastening means (38) of another shaped element (1) are arranged in the top side of the shaped element (1), which is formed as a static strip (43) formed in a planar manner, wherein in each case four cutouts (39) are arranged in a cross shape and a threaded sleeve (41) is arranged in the center of such a star-shaped arrangement (40) and the star-shaped arrangements (40) are arranged in two rows in the transverse direction of the static strip (43) and a multiplicity of star-shaped arrangements (40) are arranged alongside one another at a regular spacing in the longitudinal direction, or wherein two continuous grooves (42) arranged parallel to one another are formed in the longitudinal direction and cutouts (39) are arranged on both sides of the grooves (42) and threaded sleeves (41) are arranged within the grooves (42).

2. Construction kit system for producing buildings (30) from a plurality of modularized shaped elements (1),
wherein a plurality of identically and/or differently formed shaped elements (1) can be assembled in a form- and/or force-fitting and reversible manner in accordance with an installation plan to form a building (30) which can be erected and dismantled multiple times and is in the form of a dwelling and/or a house, wherein the abutting edges (29) of rows (27, 28), arranged one on top of another, of shaped elements (1) are arranged in an offset manner with respect to one another, wherein at least one of the shaped elements (1) is a modularized shaped element (1) according to Claim 1 and the amount of the further shaped elements (1) is formed from:
- at least one modularized shaped element (1) according to Claim 1 and/or
- at least one other modularized shaped element (1) for producing buildings (30),
wherein said shaped element (1) is cast from polymer concrete, wherein at least one outer surface (2) of said modularized shaped element (1) is formed or sealed in a manner ready for operation, and wherein the building (30) to be produced is in the form of a dwelling and/or a house which can be erected and dismantled multiple times.

3. Construction kit system according to Claim 2,
**characterized in that** a bonding agent is introducible between the shaped elements (1) arranged next to one another, such that an irreversible bond is formed between the shaped elements (1), or **in that** threaded rods are introducible in a vertical orientation into wall sections (26) and are screwable together with threaded sleeves (41) of corresponding shaped elements (1), such that a reversible bond is formed between the shaped elements (1).

4. Construction kit system according to Claim 2 or 3,
**characterized in that** a tongue (4) is arranged on a first end side (3) of the at least one other modularized shaped element (1) and a groove (6) formed in a manner corresponding to the tongue (4) is arranged on a second end side (5) of the at least one other modularized shaped element (1), such that other modularized shaped elements (1) arranged with their ends against one another engage in one another in a form- and/or force-fitting manner.

5. Construction kit system according to one of Claims 2 to 4,
**characterized in that** at least one truncated-pyramid-like formation (8) is arranged on a top side (7) of the at least one other modularized shaped element (1), wherein a height (H₂) of the truncated-pyramid-like formation (8) is variable, and at least one cutout (10) is arranged on an underside (9) of the at least one other modularized shaped element (1), said cutout (10) being formed at least partially in a manner corresponding to the truncated-pyramid-like formation (8) on the top side (7) of the at least one other modularized shaped element (1), such that other modularized shaped elements (1) arranged one on top of another engage in one another in a form- and/or force-fitting manner.

6. Construction kit system according to one of Claims 2 to 5,
**characterized in that** an interior space (12) of the at least one other modularized shaped element (1) is formed in a hollow manner and/or filled with a foamed material.

7. Construction kit system according to one of Claims 2 to 6,
**characterized in that** an underside (9) of the at least one other modularized shaped element (1) has a flat base.

8. Construction kit system according to one of Claims 2 to 7,
**characterized in that** cutouts and/or receptacles for supply lines and/or disposal lines, heating and/or cooling devices, ventilation and venting devices, for inner walls and/or roof elements are arranged on or integrated in the at least one other modularized shaped element (1).

9. Construction kit system according to one of Claims 6 to 8,
**characterized in that** a central crosspiece extending in the longitudinal direction of the at least one other modularized shaped element (1) is formed in the interior space (12) of the at least one other modularized shaped element (1), such that the interior space (12) of the at least one other modularized shaped element (1) is subdivided into two separate chambers.

10. Construction kit system according to one of Claims 2 and 3,
**characterized in that** peripheral connecting portions (17.1, 17.2), by means of which shaped elements (16) that are formed in a planar manner and are arranged next to one another can be coupled in a form-fitting manner, are arranged on an at least one other shaped element (16) that is formed in a planar manner, wherein formations are arranged on an underside of the shaped element (16) formed in a planar manner, said formations being formed at least partially in a manner corresponding to truncated-pyramid-like formations (8) on the other modularized shaped elements (1) such that the shaped element (16) formed in a planar manner and the other modularized shaped element (1) engage in one another in a form-fitting manner.

11. Construction kit system according to one of Claims 2 and 3,
**characterized in that** the at least one other modularized shaped element (1) has two cuboidal main bodies (34) having identical dimensions, which have a rectangular cross section in plan view, are each formed in a hollow manner on the inside and are arranged against one another along their long sides (35), wherein their top sides (7) and undersides (9) terminate flush with one another and in this way form flat faces on the top side and underside.

12. Construction kit system according to Claim 11,
**characterized in that** the main bodies (34) are displaced in the longitudinal direction with respect to one another such that the main bodies (34) partially project beyond one another by a specified distance (A), wherein the first end side (3) of the one main body (34) is set back with respect to the first end side (3) of the other main body (34), forming a step, and the second end side (5) of the other main body (34) is set back with respect to the second end side (5) of the one main body (34).

13. Construction kit system according to Claim 11 or 12,
**characterized in that** a plurality of fastening means (38) are formed on the underside (9) of the at least one other modularized shaped element (1), said fastening means (38) at least partially projecting beyond the underside (9), wherein the fastening means (38) are formed or integrally formed on the inner walls (13) of the at least one other modularized shaped element (1) in an encircling and uniformly spaced-apart manner.

14. Construction kit system according to Claim 13,
**characterized in that** the two main bodies (34) and the fastening means (38) together form a one-piece structural element.

## Revendications

1. Élément façonné modulaire (1) pour la construction de bâtiments (30), l'élément façonné (1) étant coulé en béton polymère, au moins une surface extérieure (2) de l'élément façonné modulaire (1) étant formée ou scellée sous forme prête à l'emploi et le bâtiment (30) à construire étant réalisé sous forme de logement et/ou de maison montable et démontable plusieurs fois, **caractérisé en ce que** dans l'élément façonné (1) qui est réalisé sous forme de barre statique (43) de forme plate, sont disposés des évidements (39) réalisés du côté supérieur de manière à correspondre à des moyens de fixation (38) d'un autre élément façonné (1), à chaque fois quatre évidements (39) étant disposés en forme de croix et une douille filetée (41) étant disposée au centre d'un tel agencement stellaire (40) et dans la direction transversale de la barre statique (43), les agencements stellaires (40) étant disposés en deux rangées et dans la direction longitudinale, une pluralité d'agencements stellaires (40) étant disposés à distance régulière les uns à côté des autres ou, dans la direction longitudinale, deux rainures continues (42) disposées parallèlement étant formées et des évidements (39) étant disposés des deux côtés des rainures (42) et des douilles filetées (41) étant disposées à l'intérieur des rainures (42).

2. Système de blocs modulaires pour la construction de bâtiments (30) constitués d'une pluralité d'éléments façonnés modulaires (1), une pluralité d'éléments façonnés (1) réalisés de manière identique et/ou différente pouvant être assemblés par engagement par correspondance de formes et/ou par force et de manière réversible en fonction d'un plan de pose pour produire un bâtiment (30) pouvant être monté et démonté plusieurs fois, qui est réalisé sous forme de logement et/ou de maison, les bords d'aboutement (29) de rangées superposées (27, 28) d'éléments façonnés (1) étant disposés de manière décalée les uns par rapport aux autres, au moins l'un des éléments façonnés (1) étant un élément façonné modulaire (1) selon la revendication 1 et la quantité des autres éléments façonnés (1) étant constituée :
- par au moins un élément façonné modulaire (1) selon la revendication 1 et/ou
- par au moins un autre élément façonné modulaire (1) pour la construction des bâtiments (30), cet élément façonné (1) étant coulé en béton polymère, au moins une surface extérieure (2) de cet élément façonné modulaire (1) étant formée ou scellée sous forme prête à l'emploi et le bâtiment (30) à construire étant réalisé sous forme de logement et/ou de maison montable et démontable plusieurs fois.

3. Système de blocs modulaires selon la revendication 2,
**caractérisé en ce qu'**entre les éléments façonnés (1) disposés les uns à côté des autres peut être introduit un liant de telle sorte qu'une liaison irréversible entre les éléments façonnés (1) soit réalisée ou **en ce que** des barres filetées peuvent être introduites dans une orientation verticale dans des portions de parois (26) et peuvent être vissées avec des douilles filetées (41) d'éléments façonnés correspondants (1), de sorte qu'une liaison réversible entre les éléments façonnés (1) soit réalisée.

4. Système de blocs modulaires selon la revendication 2 ou 3,
**caractérisé en ce qu'**au niveau d'un premier côté frontal (3) de l'au moins un autre élément façonné modulaire (1) est disposé un ressort (4) et au niveau d'un deuxième côté frontal (5) de l'au moins un autre élément façonné modulaire (1) est disposée une rainure (6) réalisée de manière à correspondre au ressort (4) de telle sorte que d'autres éléments façonnés modulaires (1) disposés du côté frontal les uns contre les autres viennent en prise les uns dans les autres par engagement par correspondance de formes et/ou par force.

5. Système de blocs modulaires selon l'une quelconque des revendications 2 à 4, **caractérisé en ce qu'**au niveau d'un côté supérieur (7) de l'au moins un autre élément façonné modulaire (1) est disposée au moins une formation (8) en forme de tronc de pyramide, une hauteur (H₂) de la formation en forme de tronc de pyramide (8) étant variable, et au niveau d'un côté inférieur (9) de l'au moins un autre élément façonné modulaire (1) étant disposé au moins un évidement (10) qui est réalisé au moins en partie de manière à correspondre à la formation en forme de tronc de pyramide (8) au niveau du côté supérieur (7) de l'au moins un autre élément façonné modulaire (1) de telle sorte que d'autres éléments façonnés modulaires (1) disposés les uns au-dessus des autres viennent en prise les uns dans les autres par engagement par correspondance de formes et/ou par force.

6. Système de blocs modulaires selon l'une quelconque des revendications 2 à 5, **caractérisé en ce qu'**un espace interne (12) de l'au moins un autre élément façonné modulaire (1) est réalisé sous forme creuse et/ou est rempli d'un matériau moussé.

7. Système de blocs modulaires selon l'une quelconque des revendications 2 à 6, **caractérisé en ce qu'**un côté inférieur (9) de l'au moins un autre élément façonné modulaire (1) présente une surface de base plane.

8. Système de blocs modulaires selon l'une quelconque des revendications 2 à 7, **caractérisé en ce qu'**au niveau de, ou dans, au moins un autre élément façonné modulaire (1) sont disposés ou intégrés des évidements et/ou des logements pour des lignes d'alimentation et/ou d'évacuation, des dispositifs de chauffage et/ou de refroidissement, des dispositifs de ventilation et de désaérage, pour des parois internes et/ou des éléments de toit.

9. Système de blocs modulaires selon l'une quelconque des revendications 6 à 8, **caractérisé en ce que** dans l'espace interne (12) de l'au moins un autre élément façonné modulaire (1) est réalisée une nervure centrale s'étendant dans la direction longitudinale de l'au moins un autre élément façonné modulaire (1), de telle sorte que l'espace interne (12) de l'au moins un autre élément façonné modulaire (1) soit divisé en deux chambres séparées.

10. Système de blocs modulaires selon l'une quelconque des revendications 2 ou 3,
**caractérisé en ce qu'**au niveau d'au moins un autre élément façonné (16) de forme plate sont disposées des portions de connexion du côté des bords (17.1, 17.2), au moyen desquelles des éléments façonnés (16) de forme plate disposés les uns à côté des autres peuvent être accouplés par engagement par correspondance de formes, des formations étant disposées au niveau d'un côté inférieur de l'élément façonné (16) de forme plate, lesquelles sont formées au moins en partie de manière à correspondre à des formations (8) en forme de tronc de pyramide des autres éléments façonnés modulaires (1), de telle sorte que l'élément façonné (16) de forme plate et l'autre élément façonné modulaire (1) viennent en prise l'un dans l'autre par engagement par correspondance de formes.

11. Système de blocs modulaires selon l'une quelconque des revendications 2 ou 3,
**caractérisé en ce que** l'au moins un autre élément façonné modulaire (1) présente deux corps de base de forme parallélépipédique (34) ayant les mêmes dimensions, qui présentent, en vue de dessus, une section transversale rectangulaire, qui sont à chaque fois réalisés sous forme creuse à l'intérieur et qui sont disposés l'un contre l'autre au niveau de leurs côtés longitudinaux (35), leurs côtés supérieurs (7) et leurs côtés inférieurs (9) se terminant en affleurement l'un avec l'autre et constituant ainsi des surfaces planes du côté supérieur et du côté inférieur.

12. Système de blocs modulaires selon la revendication 11,
**caractérisé en ce que** les corps de base (34) sont déplacés l'un contre l'autre dans la direction longitudinale de telle sorte que les corps de base (34) se dépassent en partie d'une distance prédéfinissable (A), le premier côté frontal (3) de l'un des corps de base (34) étant décalé en retrait par rapport au premier côté frontal (3) de l'autre corps de base (34) en formant un décrochement (36) et le deuxième côté frontal (5) de l'autre corps de base (34) étant décalé en retrait par rapport au deuxième côté frontal (5) du premier corps de base (34).

13. Système de blocs modulaires selon la revendication 11 ou 12,
**caractérisé en ce qu'**au niveau du côté inférieur (9) de l'au moins un autre élément façonné modulaire (1) sont formés une pluralité de moyens de fixation (38) qui dépassent au moins en partie le côté inférieur (9), les moyens de fixation (38) étant réalisés ou façonnés au niveau des parois internes (13) de l'au moins un autre élément façonné modulaire (1) sur la périphérie et à distance régulière.

14. Système de blocs modulaires selon la revendication 13,
**caractérisé en ce que** les deux corps de base (34) et les moyens de fixation (38) constituent en commun un composant d'une seule pièce.
